# FASCICULE DE BREVET EUROPEEN

(11) **EP 0 811 823 B1**
(45) Date de publication et mention de la délivrance du brevet: **11.07.2001**
(21) Numéro de dépôt: 97401221.3
(22) Date de dépôt: 03.06.1997
(51) Int. Cl.: F42B 12/24, F42B 12/44, F42B 12/48

(54) **Projectile explosif**
Explosives Geschoss
Explosive projectile

(30) Priorité: 04.06.1996 FR 9606846
(43) Date de publication de la demande: 10.12.1997
(73) Titulaire: GIAT INDUSTRIES, 78000 Versailles (FR)
(72) Inventeur: Devaux, Dominique, 18000 Bourges (FR); Padiolleau, Bertrand, 18400 Saint Florent (FR)
(74) Mandataire: Couderc, Thierry

(56) Documents cités:
- FR-A- 2 707 387
- US-A- 4 436 035
- US-A- 4 798 143

## Description

L'invention concerne un projectile explosif adapté à projeter de la matière active.

On sait que la matière active peut être constituée d'une matière génératrice d'éclats, par exemple une paroi ou une enveloppe préfragmentée, une matière incendiaire ou une matière fumigène.

On connaît de nombreux types de projectile explosif adaptés à projeter de la matière active, contenant au moins une charge explosive, des moyens d'amorçage de la charge explosive et de la matière active.

Dans un projectile explosif classique, la charge explosive et la matière active sont disposées concentriquement par rapport à l'axe longitudinal du projectile. Cette disposition permet à un projectile de calibre même petit d'emporter une quantité importante de charge explosive et de matière active, cette quantité étant proportionnelle à la longueur utile du projectile. Ce projectile classique présente l'inconvénient principal que la matière active se trouve projetée radialement dans toutes les directions autour de l'axe du projectile, de sorte qu'une faible partie de cette matière active est réellement utile contre une cible ponctuelle.

On connaît également, d'après le FR-A-2 388 468, un projectile du type précité comportant des moyens d'aplatissement de l'enveloppe disposés sensiblement en périphérie de celle-ci et couvrant au moins un secteur angulairement limité par rapport à l'axe, ainsi que des moyens de détection de la direction d'une cible par rapport à l'axe associés aux moyens d'aplatissement pour provoquer de manière sélective un aplatissement de l'enveloppe et de la charge sensiblement en regard de ladite cible. L'aplatissement de l'enveloppe et de la charge a pour effet d'assurer la projection des fragments de la zone aplatie de l'enveloppe dans une direction sensiblement perpendiculaire à cet aplatissement, ce qui assure la concentration désirée des fragments en direction de la cible. Cette structure permet d'augmenter la partie utile de la matière active par rapport à un projectile explosif classique, mais cette partie active augmentée ne représente encore qu'une faible proportion de la partie active emportée par le projectile.

On connaît également un projectile explosif dans lequel la charge explosive et la matière active sont concentrées sur toute la section droite du projectile, par exemple à l'avant de celui-ci. On peut ainsi obtenir une gerbe de matière active frontale ou hémisphérique suivant la disposition de la charge explosive. Toutefois, les quantités respectives de charge explosive et de matière active emportées par le projectile sont faibles dans la mesure où cette charge et cette matière sont disposées selon la section droite du projectile sur une longueur axiale faible de ce dernier.

Le brevet US4798143 décrit un projectile permettant de disperser une matière active derrière une paroi d'aéronef. Ce projectile comporte une pointe qui assure le percement de la paroi et qui joue le rôle de diffuseur de la matière active. Il comporte également des volets déployables. Ces volets prennent appui sur la paroi et ont pour objet de stopper la pénétration complète du projectile au travers de la paroi. Si ce projectile permet de diffuser une matière active, il ne peut la diffuser que dans une seule direction et derrière une paroi et non sur trajectoire.

Le but de la présente invention est de remédier aux inconvénients des projectiles explosifs connus, et de proposer un projectile explosif du type précité capable d'emporter des quantités respectives importantes de charge explosive et de matière active par rapport au calibre dudit projectile, tout en étant également capable de projeter la matière active sensiblement dans une direction unique.

Le projectile explosif visé par l'invention est un projectile explosif du type précité contenant des moyens pour concentrer au moins une partie de la matière active en direction d'une cible lors de l'explosion de ladite charge explosive.

Suivant l'invention, ce projectile est caractérisé en ce que la charge explosive et la matière active sont disposées selon des sous-ensembles montés chacun sur un support, chaque support étant monté de façon mobile par rapport au corps du projectile, et en ce que ledit projectile comporte des moyens pour faire passer chaque sous-ensemble d'une position rentrée à l'intérieur du projectile à une position déployée par rapport au corps du projectile, les positions déployées respectives des divers sous-ensembles étant prédéterminées de façon telle que lors de l'explosion de la charge explosive, la matière active contenue dans les divers sous-ensembles soit projetée sensiblement dans une même direction.

On obtient ainsi un projectile explosif dans lequel la charge explosive et la matière active peuvent être disposées sur la longueur utile du projectile et représenter ainsi des quantités importantes par rapport au calibre dudit projectile. Ces quantités importantes de charge explosive et de matière active peuvent être utilisées de manière extrêmement efficace contre une cible dès lors que cette cible se trouve dans la direction dans laquelle est projetée la matière active contenue dans les divers sous-ensembles.

Suivant une version avantageuse de l'invention, chaque sous-ensemble est réalisé sensiblement sous la forme d'un secteur cylindrique monté de manière pivotante de façon à pivoter radialement vers l'extérieur par rapport au corps du projectile.

Chaque sous-ensemble en forme de secteur peut ainsi avoir une longueur dans la direction de l'axe du projectile égale à la dimension utile de ce dernier, ce qui permet de projeter, suivant la direction choisie, une quantité de matière active maximale, compte tenu du diamètre du projectile.

Selon une version avantageuse de l'invention, les sous-ensembles en forme de secteur cylindrique sont identiques, sont répartis régulièrement autour de l'axe du projectile, et sont adaptés à pivoter d'environ 90 degrés par rapport au corps du projectile. On peut ainsi réaliser une concentration importante de la matière active projetée sensiblement dans la direction de l'axe du projectile.

Selon une version préférée de l'invention, le projectile explosif comporte une fusée programmable comportant des moyens pour commander ou interdire le déploiement des divers sous-ensembles.

Le projectile est ainsi capable de réaliser une concentration de la matière active dans la direction de l'axe du projectile, ou de fonctionner comme un projectile explosif classique avec projection radiale de ladite matière active.

D'autres particularités et avantages de l'invention apparaîtront dans la description détaillée ci-après.

Aux dessins annexés, donnés à titre d'exemples non limitatifs :
- la figure 1 est une vue en perspective schématique d'un projectile explosif selon un mode de réalisation de la présente invention, les sous-ensembles étant dans leur position rentrée ;
- la figure 2 est une vue semblable à la figure 1, les sous-ensembles étant dans leur position déployée ;
- la figure 3 est une vue simplifiée en coupe longitudinale du projectile de la figure 1, les sous-ensembles étant dans leur position rentrée ;
- la figure 4 est une vue semblable à la figure 3, les sous-ensembles étant dans leur position déployée ;
- la figure 5 est un schéma illustrant la dispersion radiale de la matière acquise dans le cas d'un projectile explosif classique ;
- la figure 6 est une vue semblable à la figure 5 illustrant la concentration frontale, en direction axiale, de la matière active dans le cas du projectile de la figure 1.

Dans le mode de réalisation représenté aux figures 1 à 4, le projectile explosif 1 contient une charge explosive 2, des moyens 3 d'amorçage de la charge explosive 2, de la matière active 4, et des moyens 5 pour concentrer au moins une partie de la matière active 4 en direction d'une cible lors de l'explosion de la charge explosive 2.

Suivant l'invention, la charge explosive 2 et la matière active 4 sont disposées selon des sous-ensembles 5 montés chacun sur un support 6. Chaque support 6 est monté de façon mobile par rapport au corps 7 du projectile 1. Le projectile comporte en outre des moyens pour faire passer chaque sous-ensemble 5 d'une position rentrée à l'intérieur du projectile 1 à une position déployée par rapport au corps 7 du projectile. Les positions déployées respectives des divers sous-ensembles 5 sont prédéterminées de façon telle que lors de l'explosion de la charge explosive 2, la matière active 4 contenue dans les divers sous-ensembles 5 est projetée sensiblement dans une même direction.

Cette direction commune est avantageusement la direction de l'axe 8 du projectile 1.

Dans l'exemple représenté, chaque sous-ensemble 5 est réalisé sensiblement sous la forme d'un secteur cylindrique monté de manière pivotante autour d'un axe 9 par rapport au corps 7 du projectile 1, de façon à pivoter radialement vers l'extérieur par rapport au corps 7 du projectile 1.

Dans sa position rentrée à l'intérieur du corps 7 du projectile 1 (voir figures 1 et 3), chaque sous-ensemble 5 s'étend axialement sensiblement sur toute la longueur utile dudit corps 7.

Dans cet exemple, les sous-ensembles 5 en forme de secteurs cylindriques sont identiques, sont répartis régulièrement autour de l'axe 8 du projectile 1, et sont adaptés à pivoter d'environ 90 degrés par rapport au corps 7. On a représenté aux figures quatre secteurs disposés à 90 degrés l'un par rapport à l'autre et s'étendant angulairement suivant un angle de 90 degrés environ.

Comme représenté en particulier aux figures 2, 3 et 4, chaque sous-ensemble 5 est constitué d'un support 6 formant paroi de base, d'un moyen d'amorçage 3, de matière explosive 2 et de matière active 4.

Le support 6, par exemple en matériau thermoplastique, est constitué de deux parois latérales 11,12 dirigées sensiblement radialement lorsque le sous-ensemble 5 est dans sa position repliée à l'intérieur du corps 7. Les deux parois latérales 11 et 12 sont séparées par un secteur de paroi cylindrique intérieur 13. Le support 6 est limité à ses extrémités axiales avant et arrière par des parois d'extrémité 14,15 sensiblement en forme de secteurs circulaires. Le support 6 a ainsi une forme générale de cuvette.

Chaque sous-ensemble 5 comporte, dans sa partie concave, un explosif 2, un moyen d'amorçage 3 de l'explosif 2, et une matière active 4 disposée radialement à l'extérieur de l'explosif 2 lorsque le sous-ensemble est dans sa position repliée de la figure 3.

L'explosif 2 est par exemple un explosif comprimé, qui peut être de l'octoviton ou de l'hexocire.

Le moyen d'amorçage 3 peut être un cordeau détonant.

La matière active 4 peut être une matière génératrice d'éclats, une matière incendiaire, ou une matière fumigène. Dans le présent exemple, on a représenté une matière génératrice d'éclats, connue en elle-même, par exemple un revêtement métallique préfragmenté ou une matrice organique chargée de billes, qui constitue la paroi extérieure 4 en forme de secteur cylindrique de chaque sous-ensemble 5.

Dans l'exemple représenté aux figures 1 à 4, les sous-ensembles 5 sont articulés sur le corps 7 du projectile 1 à leur extrémité arrière 5a par rapport au sens 10 de déplacement du projectile 1. Ainsi, après une rotation d'environ 90 degrés, les sous-ensembles 5 se retrouvent dans la position déployée représentée aux figures 2 et 4, les supports 6 étant dirigés sensiblement radialement. Dans cette position, la détonation de l'explosif 2 projette les éclats dans la direction opposée au support 6, perpendiculairement à celui-ci, c'est-à-dire dans le sens de la flèche 16 qui est opposé au sens de la flèche 10. Compte tenu d'une certaine dispersion des éclats par rapport au sens des flèches 16, on peut penser, en fonction de l'objectif visé, à se limiter à cette dispersion ou à prévoir une gerbe d'éclats plus dispersée en faisant pivoter les sous-ensembles 5 d'un angle inférieur à 90 degrés qui ferait que les flèches 16 seraient orientées à la fois vers l'arrière du projectile et vers l'extérieur.

A cet effet, le projectile explosif 1 comporte des moyens pour régler l'angle maximum de pivotement des divers sous-ensembles 5. Ces moyens, non représentés, sont des moyens classiques, par exemple des butées, qui peuvent être réglées par l'utilisateur avant le départ du projectile 1.

Le projectile 1 comporte une fusée programmable 17 qui commande de façon classique la mise à feu des charges explosives. Cette fusée programmable 17 comprend également des moyens, schématisés en 18 et connus en eux-mêmes, pour commander ou interdire le déploiement des divers sous-ensembles 5. Cette fusée 17 peut être programmée avant le tir ou sur trajectoire. On comprendra qu'il est également possible de ne pas commander le déploiement des sous-ensembles. Dans ces conditions, la mise à feu de la charge explosive de chaque sous-ensemble 5 projette les différents éclats sensiblement radialement, et le projectile explosif se comporte comme un projectile classique en projetant une gerbe latérale d'éclats, comme schématisé à la figure 5. Dans ce cas, seule la partie de la gerbe d'éclats comprise dans le secteur angulaire défini par la flèche 25 constitue la partie de cette gerbe utile contre la cible 19.

Au contraire, lorsque les sous-ensembles 5 sont déployés, le projectile explosif génère une gerbe frontale arrière concentrée sur la cible 19, comme schématisé à la figure 6.

On comprendra qu'il est également possible de faire pivoter les sous-ensembles 5 par rapport à un axe situé au niveau de leur extrémité axiale avant 5b (voir figure 4), de façon à provoquer lors de la détonation une gerbe frontale dirigée vers l'avant du projectile.

Dans l'exemple représenté aux figures 1 à 4, le corps 7 du projectile 1 comprend une arête centrale 20 qui supporte les axes de pivotement 9 et les différents sous-ensembles 5 dans leur position rentrée. Des flasques 21 sont solidaires de l'arête 20 et ont pour fonction de rigidifier la structure du corps 7 et éventuellement d'héberger des ailettes de stabilisation 22 déployables radialement dans le cas particulier représenté d'un projectile stabilisé par empennage (voir figures 1 et 2).

Le déploiement des sous-ensembles 5 peut être déclenché par un moyen pyrotechnique quelconque générateur de gaz schématisé en 23, ou par un système mécanique à ressort ou équivalent. Dans le cas représenté de sous-ensembles 5 articulés à leur extrémité arrière, on comprendra que les efforts aérodynamiques s'exerçant sur les sous-ensembles 5 ayant commencé à se déployer agissent sur ces sous-ensembles pour les obliger à se déployer totalement.

Bien entendu, la présente invention n'est pas limitée au mode de réalisation que l'on vient de décrite, et on peut effectuer sur celui-ci de nombreux changements et modifications sans sortir du domaine de l'invention.

Ainsi, le projectile pourrait comporter deux sous-ensembles de forme sensiblement semi-cylindrique articulés selon des axes de pivotement parallèles à l'axe du projectile et voisins l'un de l'autre pour se déployer circonférenciellement dans deux sens opposés de façon à pouvoir projeter la matière active dans une direction radiale, sensiblement horizontale.

De façon plus générale, les sous-ensembles pourraient être montés sur des supports mobiles radialement par rapport à l'axe du projectile de façon à se déployer radialement afin de projeter la matière active sensiblement axialement. Dans ce mode de réalisation comme dans les autres modes de réalisation précités, la charge utile du projectile en explosif et en matière active est essentiellement fonction de la longueur du projectile et non pas simplement de son calibre.

On pourrait également combiner les modes de réalisation précités, et prévoir par exemple, sur quatre secteurs cylindriques, deux secteurs articulés à leur extrémité arrière et deux secteurs articulés à leur extrémité avant.

## Revendications

1. Projectile explosif (1) adapté à projeter de la matière active (4), contenant au moins une charge explosive (2), des moyens (3) d'amorçage de la charge explosive (2), de la matière active (4), et des moyens pour concentrer au moins une partie de la matière active (4) en direction d'une cible (19) lors de l'explosion de ladite charge explosive (2), caractérisé en ce que la charge explosive (2) et la matière active (4) sont disposées selon des sous-ensembles (5) montés chacun sur un support (6), chaque support (6) étant monté de façon mobile par rapport au corps (7) du projectile (1), et en ce que ledit projectile (1) comporte des moyens (23) pour faire passer chaque sous-ensemble (5) d'une position rentrée à l'intérieur du projectile (1) à une position déployée par rapport au corps (7) du projectile (1), les positions déployées respectives des divers sous-ensembles (5) étant prédéterminées de façon telle que lors de l'explosion de la charge explosive (2), la matière active (4) contenue dans les divers sous-ensembles (5) soit projetée sensiblement dans une même direction (16).

2. Projectile explosif selon la revendication 1, caractérisé en ce que les positions déployées respectives des divers sous-ensembles (5) sont prédéterminées de façon telle que lors de l'explosion de la charge explosive (2), la matière active (4) contenue dans les divers sous-ensembles (5) soit projetée sensiblement en direction axiale (16).

3. Projectile explosif selon la revendication 1 ou 2, caractérisé en ce que chaque sous-ensemble (5) est constitué d'un support (6) formant paroi de base, d'un moyen d'amorçage (3), de matière explosive (2) et de matière active (4).

4. Projectile explosif selon l'une des revendications 1 à 3, caractérisé en ce que la matière active (4) est une matière génératrice d'éclats, une matière incendiaire ou une matière fumigène.

5. Projectile explosif selon l'une des revendications 1 à 4, caractérisé en ce que chaque sous-ensemble (5) est réalisé sensiblement sous la forme d'un secteur cylindrique monté de manière pivotante par rapport au corps (7) du projectile (1).

6. Projectile explosif selon la revendication 5, caractérisé en ce que chaque sous-ensemble (5) est monté de façon à pivoter radialement vers l'extérieur par rapport au corps (7) du projectile (1).

7. Projectile explosif selon la revendication 6, caractérisé en ce que les sous-ensembles (5) en forme de secteurs cylindriques sont identiques, sont répartis régulièrement autour de l'axe (8) du projectile (1), et sont adaptés à pivoter d'environ 90° par rapport au corps (7) du projectile (1).

8. Projectile explosif selon la revendication 6 ou 7, caractérisé en ce que les sous-ensembles (5) en forme de secteurs circulaires sont articulés sur le corps (7) du projectile (1) à leur extrémité avant (5b) ou arrière (5a) pour projeter la matière active (4) respectivement sensiblement vers l'avant ou vers l'arrière par rapport au sens (10) de déplacement du projectile (1).

9. Projectile explosif selon l'une des revendications 6 à 8, caractérisé en ce qu'il comporte des ailettes (22) de stabilisation faisant saillie radialement par rapport au corps (7) du projectile (1), chaque ailette (22) étant disposée entre deux secteurs (5) adjacents.

10. Projectile explosif selon l'une des revendications 6 à 9, caractérisé en ce qu'il comporte des moyens pour régler l'angle maximum de pivotement des divers sous-ensembles (5).

11. Projectile explosif selon l'une quelconque des revendications 1 à 10, caractérisé en ce qu'il comporte une fusée programmable (17) comprenant des moyens (18) pour commander ou interdire le déploiement des divers sous-ensembles (5).

## Patentansprüche

1. Explosivgeschoss (1) zum Streuen von Wirkstoff (4), das mindestens eine Sprengladung (2), Zündmittel (3) der Sprengladung (2), Wirkstoffe (4) enthält und Mittel, um bei der Explosion der Sprengladung (2) mindestens einen Teil der Wirkstoffe (4) in Richtung einer Ziel (19) zu konzentrieren, dadurch gekennzeichnet, dass die Sprengladung (2) und die Wirkstoffe (4) Untergruppen (5) folgend angeordnet, von denen jede auf einen Träger (6) so montiert ist, dass jeder Träger (6) mobil im Verhältnis zum Körper (7) des Geschosses (1) montiert ist und dass das genannte Geschoss (1) Mittel (23) enthält, um jede Untergruppe (5) aus einer im Inneren des Geschosses (1) eingezogenen Stellung in eine ausgeklappte Stellung im Verhältnis zum Körper (7) des Geschosses (1) zu bringen, und die jeweils ausgeklappten Stellungen der verschiedenen Untergruppen (5) so vorbestimmt sind, dass bei der Explosion der Sprengladung (2) die in den verschiedenen Untergruppen (5) enthaltenen Wirkstoffe (4) deutlich in eine gleiche Richtung (16) gestreut werden.

2. Explosivgeschoss nach Anspruch 1, dadurch gekennzeichnet, dass die jeweils ausgeklappten Stellungen der verschiedenen Untergruppen (5) so vorbestimmt sind, dass bei der Explosion der Sprengladung (2) die in den verschiedenen Untergruppen (5) enthaltenen Wirkstoffe (4) deutlich in eine axiale Richtung (16) gestreut werden.

3. Explosivgeschoss nach Anspruch 1 oder 2, dadurch gekennzeichnet, dass jede Untergruppe (5) aus einem die Ausgangswand bildenden Träger (6), einem Zündmittel (3), Sprengstoff (2) und Wirkstoffen (4) besteht.

4. Explosivgeschoss nach einem der Ansprüche 1 bis 3, dadurch gekennzeichnet, dass die Wirkstoffe (4) splittererzeugende Materialien, ein Brandsatz oder ein Nebelsatz sind.

5. Explosivgeschoss nach einem der Ansprüche 1 bis 4, dadurch gekennzeichnet, dass jede Untergruppe (5) deutlich in Form eines zylindrischen Sektors gefertigt und drehend im Verhältnis zum Körper (7) des Geschosses (1) montiert ist.

6. Explosivgeschoss nach Anspruch 5, dadurch gekennzeichnet, dass jede Untergruppe (5) montiert ist, um eine zum Körper (7) des Geschosses (1) nach aussen gerichtete radiale Drehung ausführen zu können.

7. Explosivgeschoss nach Anspruch 6, dadurch gekennzeichnet, dass die Untergruppen (5) in Form von zylindrischen Sektoren identisch und gleichmäßig um die Achse (8) des Geschosses (1) verteilt sind und können eine ca. 90°-Drehung zum Körper (7) des Geschosses (1) ausführen.

8. Explosivgeschoss nach Anspruch 6 oder 7, dadurch gekennzeichnet, dass die Untergruppen (5) in Form von zylindrischen Sektoren beweglich mit dem Körper (7) des Geschosses (1) an ihrem vorderen Ende (5b) oder hinteren Ende (5a) verbunden sind, um die Wirkstoffe (4) deutlich jeweils nach dem Vorderen oder nach dem Hinteren im Verhältnis zur Verschiebungsrichtung (10) des Geschosses (1) zu streuen.

9. Explosivgeschoss nach einem der Ansprüche 6 bis 8, dadurch gekennzeichnet, dass es Stabilisierungsflächen (22) enthält, die zum Körper (7) des Geschosses (1) radial ausklappbar sind, und jede Stabilisierungsfläche (22) zwischen zwei Nebensektoren (5) angeordnet ist.

10. Explosivgeschoss nach einem der Ansprüche 6 bis 9, dadurch gekennzeichnet, dass es Mittel zur Steuerung des größten Drehwinkels der verschiedenen Untergruppen (5) enthält.

11. Explosivgeschoss nach irgendeinem der Ansprüche 1 bis 10, dadurch gekennzeichnet, dass es einen programmierbaren Zünder (17) trägt, der Mittel (18) zur Steuerung des Ausklappens der verschiedenen Untergruppen 5 oder zu seiner Verhinderung enthält.

## Claims

1. An explosive projectile (1) able to project active material (4), containing at least one explosive charge (2), means (3) to ignite said explosive charge (2), active material (4) and means to concentrate at least part of the active material (4) in the direction of a target (19) during the detonation of said explosive charge (2), *characterised in that* the explosive charge (2) and the active material (4) are arranged according to sub-assemblies (5) each mounted on a support (6), each support (6) being mounted able to move with respect to the body (7) of the projectile (1), and in that said projectile (1) incorporates means (23) to move each sub-assembly (5) from a retracted position (1) inside the projectile to a deployed position with respect to the body (7) of the projectile (1), the respective deployed positions of the various sub-assemblies (5) being predetermined such that during the detonation of the explosive charge (2) the active material (4) contained in the various sub-assemblies (5) is projected substantially in the same direction (16).

2. An explosive projectile according to Claim 1, characterised in that the respective deployed positions of the various sub-assemblies (5) are pre-determined so that when the explosive charge (2) is detonated the active material (4) contained in the various sub-assemblies (5) is substantially projected in an axial direction (16).

3. An explosive projectile according to Claims 1 or 2, characterised in that each sub-assembly (5) is constituted by a support (6) forming a base wall, priming means (3), explosive material (2) and active material (4).

4. An explosive projectile according to one of Claims 1 to 3, characterised in that the active material (4) is a splinter-generating material, an incendiary material or a smoke-producing material.

5. An explosive projectile according to one of Claims 1 to 4, characterised in that each sub-assembly (5) is made substantially in the shape of a cylindrical sector mounted revolving with respect to the body (7) of the projectile (1).

6. An explosive projectile according to Claims 5, characterised in that each sub-assembly (5) is mounted so as to revolve radially towards the outside with respect to the body (7) of the projectile (1).

7. An explosive projectile according to Claim 6, characterised in that the cylindrical sector-shaped sub-assemblies (5) are all identical, are evenly spaced around the axis (8) of the projectile (1), and are adapted to revolve approximately 90 degrees with respect to the body (7) of the projectile (1).

8. An explosive projectile according to Claim 6 or 7, characterised in that the cylindrical sector-shaped sub-assemblies (5) are hinged to the body (7) of the projectile (1) by their front (5b) or rear (5a) end to project the active material (4) respectively substantially towards the fore or the rear with respect to the direction (10) of movement of the projectile (1).

9. An explosive projectile according to one of Claims 6 to 8, characterised in that it incorporates stabilising fins (22) protruding radially with respect to the body (7) of the projectile (1), each fin (22) being placed between two adjacent sectors (5).

10. An explosive projectile according to one of Claims 6 to 9, characterised in that it incorporates means to adjust the maximum revolving angle of the different sub-assemblies (5).

11. An explosive projectile according to any one of Claims 1 to 10, characterised in that it incorporates a programmable fuse (17) comprising means (18) to control or prevent the deployment of the different sub-assemblies (5).
